# EUROPÄISCHE PATENTSCHRIFT

(11) **EP 2 386 513 B1**
(45) Veröffentlichungstag und Bekanntmachung des Hinweises auf die Patenterteilung: **20.08.2014**
(21) Anmeldenummer: 11165108.9
(22) Anmeldetag: 06.05.2011
(51) Int. Cl.: B65H 83/02, B65H 1/22, B42C 19/02, B42C 11/00, B65H 33/00, B65H 7/02, B65H 7/20, B42C 11/04

(54) **Verfahren und Vorrichtung zum Bereitstellen eines aus Buchdecken bestehenden Stapels für eine Buchendfertigung sowie Buchendfertigungsstrasse mit einer solchen Vorrichtung**
Method and device for preparing a stack for book end production comprising multiple book covers and book end production line with such a device
Procédé et dispositif de préparation d'une pile constituée de couvertures de livres pour une fabrication finale de livres et voie de fabrication finale de livres dotée d'un tel dispositif

(30) Priorität: 12.05.2010 CH 7592010
(43) Veröffentlichungstag der Anmeldung: 16.11.2011
(73) Patentinhaber: Müller Martini Holding AG, 6052 Hergiswil (CH)
(72) Erfinder: Müller, Hans, 97922, Lauda-Königshofen (DE)

(56) Entgegenhaltungen:
- EP-A1- 0 895 872
- EP-A1- 1 880 863
- WO-A1-99/36338
- US-A1- 2004 098 665

## Beschreibung

Die Erfindung betrifft ein Verfahren nach Anspruch 1 und eine Vorrichtung nach Anspruch 6 zum Bereitstellen eines aus Buchdecken bestehenden Stapels für eine Buchendfertigung sowie eine Buchendfertigungsstraße nach Anspruch 12 mit einer solchen Vorrichtung.

Bekannte Buchendfertigungsstraßen fügen taktweise nacheinander jeweils einen Buchblock und eine Buchdecke zu einem Buch zusammen.

Zunächst werden die Buchblocks und die Buchdecken üblicherweise in separaten Maschinen hergestellt. In bekannten Buchendfertigungsstraßen durchläuft der Buchblock zu Beginn separat von der zugehörigen Buchdecke Bearbeitungsstationen wie Runden, Abpressen, Rückenbeleimen, Kapitalen etc. Die auch Hochzeit genannte Vereinigung von Buchblock und Buchdecke findet anschließend in der Einhängemaschine statt, wobei die Einhängemaschine als eine Produktionseinheit der Buchendfertigungsstraße für die Hochzeit verstanden wird.

In der Einhängemaschine angekommen, wird der Buchblock, wie beilspielsweise aus EP 1 780 037 bekannt, auf einer Sattelplatte rittlings sitzend vertikal an einer Seitenbeleimung vorbeigeführt. Dabei werden zwei Vorsätze des Buchblockes beleimt. Über Zufuhrschienen und mittels eines Schiebers wird die Buchdecke oberhalb der Seitenbeleimung horizontal zugeführt und über dem ankommenden Buchblock positioniert. Anschließend übernimmt, wie beispielsweise aus EP 1 780 038 bekannt, ein Antreiber die Buchdecke und fügt diese passgenau mit dem Buchblock zusammen.

Das Dokument US2004/098665 offenbart eine Vorrichtung zum Buchbinden mit einem Deckenmagazin zum Vereinzeln gleichförmiger Buchdecken eines Aufgabestapels und zum Fördern vereinzelter Buchdecken.

In bekannten Buchendfertigungsstraßen wird von einer Verarbeitung der Bücher als mittlere oder große Auflage ausgegangen. Für eine Serie von mehreren Buchblocks liegen folglich ebenso viele Buchdecken bereit. Auf eine Reihenfolge muss dabei nicht geachtet werden, weil innerhalb einer Auflage ein Buch zusammengesetzt ist, wie das andere.

Bei der Herstellung personifizierter Bücher, beispielsweise von Fotobüchern, ist sowohl der Buchblock als auch die Buchdecke ein Unikat. Beim Herstellen personifizierter Bücher oder Klein- und Kleinstauflagen im Allgemeinen ist eine eindeutige Identifikation der Buchdecke und des Buchblocks ein entscheidendes Kriterium. Zum reibungslosen Ablauf in der Maschine muss entweder die Buchdecke oder der Buchblock eine Steuerungsfunktion übernehmen. Ein Teil des späteren Buchs gibt demnach der Buchendfertigungsstraße vor, mit welchem anderen Teil des späteren Buchs es zu verheiraten ist.

Daraus ergibt sich die Aufgabe, eine gezielte und flexible Eingliederung eines der Teile des Buches einer Klein- oder Kleinstauflage in eine Buchendfertigungsstraße und eine möglichst wirtschaftliche und sichere Zuweisung der zu verheiratenden Teile zu ermöglichen.

Die Aufgabe wird gelöst durch ein Verfahren nach Anspruch 1 und eine Vorrichtung nach Anspruch 6 zum Bereitstellen eines aus Buchdecken bestehenden Stapels für eine Buchendfertigung sowie eine Buchendfertigungsstraße nach Anspruch 12 mit einer solchen Vorrichtung. Vorteilhafte Ausführungsformen sind in jeweiligen Unteransprüchen angegeben.

Bei dem Verfahren zum Bereitstellen eines aus Buchdecken bestehenden Stapels für eine Buchendfertigung erfolgt ein Zusammenstellen von in unbekannter oder bekannter Reihenfolge übereinanderliegenden Buchdecken mit unbekannten Deckeninformationen zu einem Aufgabestapel. Die Buchdecken des Aufgabestapels weisen dabei zwingend ein allen Buchdecken des betrachteten Aufgabestapels gleiches Deckenformat auf. Anschließend oder noch während der Stapelbildung erfolgt außerdem ein Vereinzeln und ein Fördern der Buchdecken des Aufgabestapels zu vereinzelten Buchdecken bis zu einem Abschlusssignal, in einer sich in den nachfolgend genannten Verfahrensschritten nicht verändernden Reihenfolge.

Die vereinzelten Buchdecken werden gezählt. Es wird eine Kennzeichnung je vereinzelter Buchdecke erkannt und es werden Deckeninformationen aus der jeweiligen Kennzeichnung gelesen. Zudem erfolgt ein Zwischenspeichern der Deckeninformationen. Die vereinzelten Buchdecken werden in der Reihenfolge des Vereinzelns zur Bildung eines erfassten Stapels abgelegt und es erfolgt ein Abspeichern einer den erfassten Stapel identifizierende Kennung zu den zwischengespeicherten Deckeninformationen.

Üblicherweise werden vor Beginn des Verfahrens extern hergestellte Buchdecken in Stapeln geliefert, deren Buchdecken beispielsweise mit einer mit einem Titel bedruckten Außenseite nach oben oder nach unten weisend verpackt sind. Je nach Auslieferungszustand ist die Reihenfolge der Buchdecken aufsteigend oder absteigend. Die bedruckte Außenseite soll später auch die bedruckte Außenseite des Buches sein. Die bedruckte Außenseite weist eine Kennzeichnung auf. Die Kennzeichnung enthält Buchdeckeninformationen, wie beispielsweise das Format der Buchdecke.

Die Kennzeichnung, beispielsweise ein Barcode, ist in der Regel so beschaffen, dass sie als Deckeninformationen sowohl Format-, Material-, als auch die Kundeninformationen beinhaltet. Der Aufbau eines solchen Codes hängt vom verwendeten Barcodestandard und von kundenspezifischen Erfordernissen ab. Er ist mehrgliedrig aufgebaut. So kann beispielsweise der erste Teil eine Kodierung des Auftrages mit Format- und Materialangaben beinhalten, gefolgt von den Kundendaten, die wiederum eine individuelle Gestaltungsart beinhaltet. Durch Vorsortierung der herzustellenden Produkte nach Format- und Material, können diese Informationen zur wirtschaftlichen Fertigung der Bücher benutzt werden, indem als Sequenzen zu verstehende Aufgabestapel gleichen Formates zusammengestellt werden. Mit den Kundendaten kann vorteilhaft nachfolgend der Vereinzelung eine individuelle Umschlaggestaltung gesteuert werden, die erst kurz vor der Hochzeit fertigzustellen ist. Neben dem Barcode sind auch andere dem Fachmann bekannte Kennzeichnungen denkbar, die mittels Einrichtungen für Bilderkennung oder Texterkennung gelesen werden können. Weiter sind auch Kennzeichnungen mittels RFID (Radio-Frequency Identification) oder magnetischen Informationsträgern möglich.

Der Aufgabestapel kann beispielsweise in einem manuellen Arbeitsschritt direkt vor der Vereinzelungseinrichtung abgelegt werden. Ist die letzte Buchdecke dieses Aufgabestapels vereinzelt, kann beispielsweise durch manuelle Freigabe eines Maschinenführers das Abschlusssignal gegeben werden. Soll der Aufgabestapel jedoch weiterhin nicht abgeschlossen sein, obwohl das Vereinzeln zeitweise keine Buchdecken mehr im Vorrat hatte, wird manuell nachgelegt und später freigegeben. Aufwändigere Verfahren sehen eine gestreckte Bevorratung in mehreren Aufgabestapeln vor. Beispielsweise wird ein erster Aufgabestapel mit den Seitenkanten der Buchdecken auf ein Förderband aufgesetzt und in Längsrichtung zu der Vereinzelungseinrichtung hin umgekippt. Ein nächster Stapel, der noch zu dem ersten Aufgabestapel gehören soll kann dahinter aufgesetzt werden und auf den unvollständigen ersten geschuppt auf dem Förderband liegenden Aufgabestapel abgekippt werden, möglichst ohne dass eine Lücke zwischen den geschuppten Buchdecken entsteht. Eine Lücke nach dem ersten Aufgabestapel sollte erst dann entstehen, wenn die letzte Buchdecke des ersten Aufgabestapels auf dem Förderband liegt.

Nachfolgend werden bevorzugt analog ein zweiter und ein dritter und ggf. weitere Aufgabestapel auf dem Förderband zurechtgelegt.

Lücken der vorbeschriebenen Art werden gezielt gelegt, um jeweils einen Abschluss eines der Aufgabestapel zu markieren. Die Lücke wird leicht von dem Maschinenführer erkannt. Ebenso kann eine Lichtschranke die Lücke detektieren. Als Reaktion auf die Lücke wird beispielsweise das Förderband angehalten.

Alternativ kann vorgegeben werden, wie viele Buchdecken ein erfasster Stapel umfassen soll. Dann wird gemäß dem derart verlaufenden Verfahren das Vereinzeln nach der entsprechenden Anzahl an Arbeitstakten gestoppt.

Die vereinzelten Buchdecken durchlaufen gemäß dem Verfahren eine oder mehrere Einrichtungen zum Zählen der Buchdecken, zum Erkennen der jeweiligen Kennzeichnung, zum Lesen wenigstens einer der Deckeninformationen aus der Kennzeichnung und zum Zwischenspeichern der Deckeninformationen. Nachfolgend werden die so erfassten vereinzelten Buchdecken in der Reihenfolge des Vereinzelns zur Bildung eines vollständigen, erfassten Stapels aufeinander abgelegt. Es erfolgt ein Abspeichern einer den erfassten Stapel identifizierenden Kennung zu den zwischengespeicherten Deckeninformationen.

Das zuvor beschriebene Verfahren ist ebenfalls geeignet, Stapel mit bekannter Reihenfolge auf Vollständigkeit zu prüfen. Die Zusammensetzung des Stapels ist in diesem Fall bekannt aber noch durch das Verfahren zu erfassen bzw. zu kontrollieren. Ein Abgleich erfolgt dabei digital, ggf. auch ein Abgleich der Buchdeckeninformationen.

Üblicherweise werden von Buchendfertigungsstraßen-externen Buchdeckenmaschinen Buchdeckenstapel mit dem Titel nach unten angeliefert. Dieser Anlieferungszustand entspricht genau der Form, wie sie für die Weiterverarbeitung in der Buchendfertigungsstraße benötigt wird. Nach einem Wenden des derart angelieferten Buchdeckenstapels entspricht die ursprünglich oberste Decke des Buchdeckenstapels der ersten zu verarbeitenden Decke in dem Magazinschacht der Vereinzelungseinrichtung und liegt jetzt unten in dem Aufgabestapel. Wurden die Buchdecken in der richtigen Verarbeitungsreihenfolge erzeugt, können die Erkennungsdaten direkt aus der Buchdeckenmaschine an die Buchendfertigungsstraße übergeben werden.

Bei einer räumlichen Trennung bzw. einer großen Distanz zwischen Buchdeckenfertigung und Buchendfertigungsstraße empfiehlt sich keine Übernahme der Erkennungsdaten aus der Buchdeckenmaschine sondern das Einlesen der Buchdeckeninformationen gemäß dem Verfahren in ein externes, sogenanntes Cover-Matching-System. In diesem System wird die Reihenfolge der Buchdecken erfasst, entsprechend den Vorgaben kontrolliert und als neues Informationspaket der Buchendfertigungsstraße übergeben.

Der erfasste Stapel kann in der Weiterverarbeitung in der Buchendfertigungsstraße als Sequenz von Buchdecken eines Formats in den Strom der Buchblocks integriert werden bzw. den Strom und die Reihenfolge der Buchblocks steuern. So wird es möglich, dass die Steuerung der Buchfertigungsstraße an der Buchdecken- und/oder Buchblockzufuhr beispielsweise mit einem Barcodeleser ausgestattet einen Abgleich und eine Kontrolle der mit Barcode versehenen Buchdecken und/oder Buchblocks übernimmt. Bei einem sogenannten Missmatch von Buchblock und Buchdecke wird der entsprechende Buchblock vor dem Eintritt in die Maschine ausgeschleust. In der Maschine befinden sich so nur Buchblocks entsprechend der Vorgabe und der Reihenfolge gemäß der Anforderung des erfassten Stapels bzw. dessen im Deckenanleger befindlichen Buchdecken.

Grundsätzlich müsste durch das vorbeschriebene Verfahren ein Missmatch ausgeschlossen sein. Tritt trotzdem ein Missmatch auf so wird die Buchendfertigung unterbrochen.

Ein Beispiel für eine Einbindung der erfassten Stapel in die Buchendfertigungsstraße läuft wie folgt ab. Ein Barcodelesegerät vergleicht zwei Takte vor dem Zusammenführen von Buchblock und Buchdecke die Deckeninformationen mit den Daten des bereitstehenden Buchblocks. Bei Missmatch hält die Buchendfertigungsstraße kontrolliert an. Bereits angeforderte Bearbeitungsschritte werden zu Ende geführt. Der Deckentransport wird gestoppt, um die falsche Decke zu entnehmen. Von vier sich in der Einhängemaschine befindlichen Büchern werden drei fertig gestellt und aus der Maschine gefahren. Der vierte Buchblock ohne Decke erfährt keine Seitenbeleimung und wird in der Buchauslage entnommen.

Da der entnommene Buchblock nicht defekt sondern nur keine Decke aufweist, kann er einer späteren Verarbeitung mit der entsprechenden Decke wieder zugeführt werden.

In vorteilhaften Ausführungsformen des Verfahrens überschneiden sich zeitlich mehrere oder alle der vorgenannten Verfahrensschritte.

In einer weiteren vorteilhaften Ausführungsform wird/werden eine oder mehrere Deckeninformationen einer der Buchdecken als Kennung des erfassten Stapels verwendet. Dazu wird/werden insbesondere eine oder mehrere der Deckeninformationen der zuletzt auf den erfassten Stapel abgelegten Buchdecke verwendet.

In einer weiteren vorteilhaften Ausführungsform des Verfahrens wird das Abschlusssignal durch eine Lichtschranke ausgelöst, welche eine Lücke nach aufgegebenen Buchdecken als Ende des zu erfassenden Aufgabestapels registriert.

Die Vorrichtung zum Bereitstellen eines aus Buchdecken bestehenden Stapels für eine Buchendfertigung weist ein Deckenmagazin zum Vereinzeln gleichformatiger Buchdecken eines Aufgabestapels unbekannter oder bekannter Zusammensetzung und zum Fördern vereinzelter Buchdecken in einer Längsrichtung durch die Vorrichtung hindurch auf. Jede der vereinzelten Buchdecken weist Deckeninformationen in einer Kennzeichnung auf. Eine Erkennungseinrichtung der Vorrichtung oder mehrere solcher Einrichtungen sind zum Zählen der vereinzelten Buchdecken, zum Erkennen der jeweiligen Kennzeichnung und/oder zum Lesen der Deckeninformationen aus der Kennzeichnung geeignet.

Die Vorrichtung weist eine Verarbeitungseinrichtung zum Verarbeiten der Deckeninformationen auf. Die Deckeninformationen sind mittels der Verarbeitungseinrichtung speicherbar und / oder mittels der Verarbeitungseinrichtung mit einem externen Cover-Matching-System kommunizierbar. In letzterem Fall erfolgt das Speichern der Deckeninformationen während der Stapelbildung laufend in dem externen System, bis ein Abschlusssignal übertragen wird. Das Abschlusssignal ergeht, sobald die Stapelbildung des erfassten Stapels abgeschlossen ist. Das kann zum Beispiel dann der Fall sein, wenn eine manuelle Freigabe nach vollständiger Vereinzelung von Buchdecken aus einem Aufgabestapel gegeben wird.

Die Vorrichtung kann derart in eine Buchendfertigungsstraße integriert sein, dass keine echte Stapelbildung nach der Vereinzelungseinrichtung erfolgt. Der mit der Kennung versehene Stapel liegt in diesem Fall beispielsweise mit geschuppten oder vereinzelten erfassten Buchdecken auf einem Übergabeband.

Bei der Vorrichtung ist in Längsrichtung nach dem Deckenmagazin ein Stapelschacht zum Stapeln der vereinzelten Buchdecken zu einem erfassten Stapel angeordnet. Diese Ausführungsform ist beispielsweise als eigenständige Einheit zunächst unabhängig von der Buchendfertigungsstraße zu betreiben. Eine Übergabe der erfassten Stapel mit jeweils einer Kennung an die Buchendfertigungsstraße erfolgt beispielsweise manuell. Die Kennung kann in der Buchendfertigungsstraße ausgelesen werden. Die Reihenfolge der Buchblocks kann entsprechend einem gemäß Kennung eingelesenen Datenpaket zu der Reihenfolge der Buchdecken in dem übergebenen erfassten Stapel passend in die Buchendfertigungsstraße einsortiert werden.

Dies dient der Isolation einer Erkennungseinrichtung, wenn der Längsförderer vor bzw. unterhalb der Erkennungseinrichtung angeordnet ist.

Eine vorteilhafte Ausführungsform der Vorrichtung weist in Längsrichtung gesehen nachfolgend dem Deckenmagazin angeordnet einen Längsförderer auf. Schließlich kann der Längsförderer auch nach der Erkennungseinrichtung angeordnet sein und bereits erfasste Stapel aufnehmen.

Der nach der Erkennungseinrichtung angeordnete Längsförderer schafft Freiraum für eine Pufferung eines Produktstromes aus Buchdecken, insbesondere etwa 100 bis 200 Buchdecken, vor der Übergabe an die Buchendfertigungsstraße. Das ist ggf. für die Kontinuität bzw. die Prozesssicherheit des Fabrikationsprozesses von Vorteil.

Die mindestens eine Erkennungseinrichtung ist in einer weiteren vorteilhaften Ausführungsform der Vorrichtung in oder an dem Deckenmagazin, insbesondere oberhalb eines Förderwegs der Buchdecken, angeordnet. Eine kompakte Bauform der Vorrichtung ist damit begünstigt.

Die mindestens eine Erkennungseinrichtung ist in weiteren vorteilhaften Ausführungsformen quer zur Längsrichtung verschiebbar angeordnet.

Eine weitere vorteilhafte Ausführungsform weist eine Kennzeichnungseinrichtung auf. Mittels der Kennzeichnungseinrichtung ist in oder an dem erfassten Stapel eine zweite Kennzeichnung als Kennung des erfassten Stapels anbringbar.

Vorteilhaft weist eine Buchendfertigungsstraße eine der vorbeschriebenen Vorrichtungen auf.

Nachstehend wird die Erfindung anhand von Figuren näher erläutert. Es zeigen
- Figur 1: eine perspektivische Darstellung der Vorrichtung gemäß einem ersten Ausführungsbeispiel,
- Figur 2: eine perspektivische Darstellung der Vorrichtung gemäß einem zweiten Ausführungsbeispiel, wobei die Vorrichtung gemäß dem zweiten Ausführungsbeispiel eine Längsfördereinrichtung und Rollen aufweist, und
- Figur 3: eine Prinzipskizze zur Verdeutlichung einer Übergabe von durch die Vorrichtung bereitgestellten Stapeln an eine Buchendfertigungsstraße.

In Figur 1 ist ein erstes Ausführungsbeispiel einer Vorrichtung zum Bereitstellen eines aus übereinander liegenden Buchdecken (Cover) 7.1 - 7.n bestehenden, erfassten Stapels 7 für eine Buchendfertigung dargestellt. Zu erfassen sind dabei Deckeninformationen der jeweiligen Buchdecken 2.1 - 2.m eines der Vorrichtung zugeführten Aufgabestapels 1.

Die durch die Vorrichtung zu erfassenden Buchdecken 2.1 - 2.m weisen meist sichtbar eine Kennzeichnung 40 auf, die mittels einer Erkennungseinrichtung 10 zum Lesen der Deckeninformationen erkennbar und lesbar ist. Beispielhaft stellt Fig. 1 eine Momentaufnahme eines laufenden Buchdeckenflusses durch die Vorrichtung dar, bei dem aus dem in Form eines Schuppenstroms dargestellten Aufgabestapel 1 bereits einige Buchdecken 7.1 bis 7.2 vereinzelt und auf dem sich bildenden, erfassten Stapel 7 abgelegt worden sind. Der Aufgabestapel 1 liegt noch zum größten Teil in Form des Schuppenstroms auf einem Förderband 8. Die nächste durch die Vorrichtung zu vereinzelnde Buchdecke 2.1 befindet sich an der Unterseite eines stromab des Förderbands 8 ausgebildeten Teilstapels 2 des Aufgabestapels 1, wobei der Teilstapel 2 vor mindestens einem Rückhalteriegel 21 zusammengetragen wird. Dargestellt sind zwei Rückhalteriegel 21. Es kann alternativ sinnvoll sein, nur einen Rückhalteriegel oder mehrere über die Buchdeckenbreite verteilte Rückhalterriegel vorzusehen. Während die Vereinzelung die Buchdecke 2.1 unten aus dem Teilstapel 2 entnimmt, wird auf eine zu diesem Zeitpunkt oberste Buchdecke 2.2 dieses Teilstapels 2 eine nächste Buchdecke 2.3 aus dem auf dem Förderband 8 befindlichen, geschuppten Auflagestapel 1 fallen. Die Stapelbildung des Teilstapels 2 wird abgeschlossen sein, sowie die letzte Buchdecke 2.4 des Auflagestapels 1 vor den Rückhalteriegel 21 transportiert sein wird. Die Durchnummerierung der Buchdecken 2.1 - 2.m ist hier willkürlich vergeben. Die Buchdecke 2.4 ist nicht etwa die vierte Buchdecke und entspricht als letzte und abschließende Buchdecke der m aufgegebenen Buchdecken 2.1 bis 2.m der Buchdecke 2.m.

Die Buchdecken 2.m werden in einem Aufgabestapel 1 oder in mehreren übereinander gelegten Stapeln unbekannter Zusammensetzung auf ihren Seitenkanten stehend auf das Förderband 8 aufgegeben. Dies geschieht entweder automatisiert oder manuell. Der Aufgabestapel 1 wird auf dem Förderband 8 in dessen Förderrichtung den Schuppenstrom bildend nach vorne umgekippt. Ein weiterer zum gleichen Fertigungsauftrag gehörender Stapel von Buchdecken kann auf die gleiche Art und Weise auf das Förderband 8 in Förderrichtung gesehen hinter dem umgekippten Aufgabestapel 1 aufgesetzt werden. Schließlich sollten die zu erfassenden Buchdecken 2.m eines Fertigungsauftrags vollständig und ohne Lücken hintereinander geschuppt auf dem Förderband 8 liegen.

An einem stromabwärtigen Ende des Förderbandes 8 fallen die Buchdecken 2.m auf den zu erfassenden Teilstapel 2. Die Vorrichtung weist ein Deckenmagazin 20 mit einer an sich bekannten Vereinzelungseinrichtung auf, wobei das vorbeschriebene Förderband 8 durchaus als Bestandteil des Deckenmagazins 20 angesehen werden kann. Der Teilstapel 2 wird mittels zweier Rückhalteriegel 21 über nahezu seine gesamte Höhe zurückgehalten, während eine untersten Buchdecke unter dem Teilstapel 2 herausgezogen wird. Die unterste Buchdecke ist vereinzelt, weil das Deckenmagazin 20 unter anderem mittels einer Ausrichtung der Rückhalteriegel 21 sicherstellt, dass nur eine einzige Buchdecke 2.1 den Teilstapel 2 unten in Längsrichtung L verlässt.

Das Vereinzeln und das damit verbundene Fördern der Buchdecken 2.1 - 2.m des Aufgabestapels 1 zu vereinzelten Buchdecken 7.1 - 7.n erfolgt bis zu einem Abschlusssignal und in einer Reihenfolge, die sich auch in den nachfolgend genannten Verfahrensschritten nicht verändert.

Indem die vereinzelte Buchdecke den Teilstapel 2 verlässt, verlässt sie damit in Längsrichtung L auch das Deckenmagazin 20. Die vereinzelte Buchdecke wird in Längsrichtung L nachfolgend dem Rückhalteriegel 21 entweder - wie in Figur 1 dargestellt - in dem Deckenmagazin 20 integriert oder - wie beispielsweise in Figur 2 dargestellt - in Längsrichtung L nachfolgend in oder an der Vorrichtung von einer Erkennungseinrichtung 10 erfasst. Die in den Figuren 1 und 2 skizzierte Erkennungseinrichtung 10 ist geeignet zum Zählen der Buchdecken 7.1 - 7.n, zum Erkennen der Kennzeichnung 40 auf der vereinzelten Buchdecke 7.1 - 7.n und zum Lesen von Deckeninformationen aus der Kennzeichnung 40.

Der Rückhalteriegel 21 gewährleistet, dass immer nur eine Buchdecke 7.1 - 7.n den Teilstapel 2 verlässt, sodass die Anzahl m der aufgegebenen Buchdecken 2.1 - 2.m der Anzahl n der vereinzelten Buchdecken 7.1 - 7.n entspricht. Außerdem ist durch die garantierte Entnahme von unten gewährleistet, dass eine Reihenfolge der Vereinzelung nachfolgend dem Deckenmagazin 20 festgestellt bzw. überprüft werden kann.

In einer Verarbeitungseinrichtung 30 werden sowohl die Deckeninformationen der Buchdecken 2.1 - 2.n des Aufgabestapels 1 aus der Erkennungseinrichtung 10 gesammelt als auch die Reihenfolge der vereinzelten Buchdecken 7.1 - 7.n des wachsenden, erfassten Stapels 7 zwischengespeichert. Hat die letzte Buchdecke 7.n des erfassten Stapels 7 die Erkennungseinrichtung 10 passiert und sind deren Deckeninformationen in der Verarbeitungseinrichtung 30 verarbeitet, dient mindestens eine der Deckeninformationen der letzten Buchdecke 7.n der Identifizierung des mit Aufnahme der letzten Buchdecke 7.n vollständig erfassten Stapels 7. Die letzte Buchdecke 7.n kann somit als identifizierende Buchdecke 7.n bezeichnet werden.

In Figur 2 ist das zweite Ausführungsbeispiel der Vorrichtung dargestellt. Die Vorrichtung ist auf Rollen 25 fahrbar konstruiert. Sie ist gegenüber der Vorrichtung gemäß erstem Ausführungsbeispiel um einen Längsförderer 60 hinter dem Rückhalteriegel 21 des Deckenmagazins 20 verlängert. Die Erkennungseinrichtung 10 ist hier nicht in dem Deckenmagazin 20 integriert angeordnet. Die Erkennungseinrichtung 10 befindet sich oberhalb des Deckenstromes (dargestellt mit der in der Momentaufnahme die Erkennungseinrichtung 10 passierenden Buchdecke 7.2) an einem Ende des Längsförderers 60, das dem Rückhalteriegel 21 abgewandt ist. Der Erkennungseinrichtung 10 nachfolgend fallen die Buchdecken 7.1 - 7.n auf den erfassten Stapel 7 in einem Stapelschacht 50.

In Figur 3 ist ein Anschluss der mobilen Vorrichtung an eine Buchendfertigungsstraße 100 in einer Momentaufnahme skizziert. In diesem Moment befindet sich ein Auftrag G in Form eines entsprechenden Teilstapels von Buchdecken auf der Vorrichtung. Aufträge D, E und F liegen als erfasste Stapel 7 für die Buchendfertigungsstraße 100 bereit. Bereits auf der Buchendfertigungsstraße liegend sind Aufträge A, B und C als ebenfalls durch die Vorrichtung vorangehend erfasste Stapel 7 dargestellt. Die Vorrichtung erzeugt bzw. bestimmt zu jedem Stapel 7 eine Kennung. Die Vorrichtung weist dazu die Verarbeitungseinrichtung 30 zum Verarbeiten der Deckeninformationen auf. Die Deckeninformationen sind mittels der Verarbeitungseinrichtung 30 speicherbar und / oder mittels der Verarbeitungseinrichtung 30 mit einem externen, beispielsweise als Speicherprogrammierbare Steuerung (SPS) ausgebildeten Cover-Matching-System 130, per Datenübertragung S kommunizierbar. In letzterem Fall erfolgt das Speichern der Deckeninformationen während der Stapelbildung laufend in dem externen System 130, bis ein Abschlusssignal übertragen wird. Das Abschlusssignal ergeht, sobald die Stapelbildung des erfassten Stapels 7 abgeschlossen ist. Das kann zum Beispiel dann der Fall sein, wenn eine manuelle Freigabe nach vollständiger Vereinzelung von Buchdecken aus einem Aufgabestapel 1 gegeben wird.

Die Kennung sowie sämtliche Buchdeckeninformationen des jeweiligen Stapels 7 werden dem externen System 130 übergeben. Auf diese Stapelinformationen zu jedem Stapel A bis G kann die Buchendfertigungsstraße 100 zugreifen, wenn der nächste Stapel 7 als Auftrag D aufgelegt wird. Danach wird beispielsweise ein Deckenanleger der Buchendfertigungsstraße bezüglich des Formats gesteuert. Außerdem werden zu den Buchdecken 7.1 bis 7.n des Auftrags D passende Buchblocks angefordert.

Aufgrund des Deckenvorrats durch die Aufträge A-G ist es möglich, die Buchblocks entsprechend der Reihenfolge der Buchdecken "inline" von einer Digitaldruckmaschine und / oder nachfolgenden Maschinen abzurufen. Ein bekanntes Inline-System ist die Produktlinie "Sigma Line" der Firma Müller Martini.

Beispielsweise wird für eine gesicherte Einbindung der erfassten Stapels 7 des Auftrages D in die Buchendfertigungsstraße 100 auch während der Verarbeitung des Stapels 7 auf der Buchendfertigungsstraße 100 ein Barcode des entsprechenden Stapels 7 eingelesen. Das Cover-Matching-System 130 vergleicht beispielsweise zwei Takte vor dem Zusammenführen von Buchblock und Buchdecke die Deckeninformationen zur jeweilige Buchdecke aus dem Auftrag D mit den Daten des bereitstehenden Buchblocks. Bei Missmatch hält die Buchendfertigungsstraße kontrolliert an. Bereits angeforderte Bearbeitungsschritte werden zu Ende geführt. Der Deckentransport wird gestoppt, um die falsche Buchdecke zu entnehmen. Von vier sich in einer Einhängemaschine der Buchendfertigungsstraße befindlichen Büchern werden drei fertig gestellt und aus der Buchendfertigungsstraße gefahren. Der vierte Buchblock ohne Buchdecke erfährt keine Seitenbeleimung und wird in einer Buchauslage entnommen.

Sinngemäß können anstelle der Buchdecken für eine Buchendfertigung in einer Buchendfertigungsstraße auch Umschläge für Softcover-Produktionen treten. Die mit dem beschriebenen Verfahren eingelesenen Umschläge werden in sogenannten Umschlaganlegern einem Klebebinder zugeführt, wo sie mit dem Buchblock zusammengefügt werden.

## Patentansprüche

1. Verfahren zum Bereitstellen eines aus Buchdecken (7.1 - 7.n) bestehenden Stapels (7) für eine Buchendfertigung mit den folgenden Verfahrensschritten:
a. Zusammenstellen von in unbekannter oder bekannter Reihenfolge übereinanderliegenden Buchdecken (2.1 - 2.m) mit unbekannten Deckeninformationen zu einem Aufgabestapel (1), wobei die Buchdecken (2.1 - 2.m) des Aufgabestapels (1) ein gleiches Deckenformat aufweisen,
b. Vereinzeln und Fördern der Buchdecken (2.1 - 2.m) des Aufgabestapels (1) zu vereinzelten Buchdecken (7.1 - 7.n) in einer Reihenfolge, die sich in nachfolgend genannten Verfahrensschritten nicht verändert, bis zu einem Abschlusssignal,
c. Zählen der vereinzelten Buchdecken (7.1 - 7.n), Erkennen einer Kennzeichnung (40) je vereinzelter Buchdecke (7.1 - 7.n), Lesen von Deckeninformationen aus der jeweiligen Kennzeichnung (40) und Zwischenspeichern der Deckeninformationen,
d. Aufeinanderablegen der vereinzelten Buchdecken (7.1 - 7.n) in der Reihenfolge des Vereinzelns zur Bildung eines erfassten Stapels (7),
e. Abspeichern einer den erfassten Stapel (7) identifizierenden Kennung zu den zwischengespeicherten Deckeninformationen.

2. Verfahren nach Anspruch 1, **dadurch gekennzeichnet, dass** sich mehrere oder alle Verfahrensschritte zeitlich überschneiden.

3. Verfahren nach einem der Ansprüche 1 oder 2, **dadurch gekennzeichnet, dass** als Kennung des erfassten Stapels (7) eine oder mehrere Deckeninformationen einer der Buchdecken (7.n) verwendet wird/werden.

4. Verfahren nach einem der Ansprüche 1 bis 3, **dadurch gekennzeichnet, dass** als Kennung des erfassten Stapels (7) eine oder mehrere Deckeninformationen der zuletzt auf den erfassten Stapel (7) abgelegten Buchdecke (7.n) verwendet wird/werden.

5. Verfahren nach einem der Ansprüche 1 bis 4, **dadurch gekennzeichnet, dass** das Abschlusssignal durch eine Lichtschranke ausgelöst wird, die eine Lücke nach aufgegebenen Buchdecken (2.1 - 2.m) als Ende des zu erfassenden Aufgabestapels (1) registriert.

6. Vorrichtung zum Bereitstellen eines aus Buchdecken (7.1 - 7.n) bestehenden Stapels (7) für eine Buchendfertigung mit
a. einem Deckenmagazin (20) zum Vereinzeln gleichformatiger Buchdecken (2.1 - 2.m) eines Aufgabestapels (1) unbekannter oder bekannter Zusammensetzung und Fördern vereinzelter Buchdecken (7.1 - 7.n) in einer Längsrichtung (L) durch die Vorrichtung hindurch, wobei jede der vereinzelten Buchdecken (7.1 - 7.n) Deckeninformationen in einer Kennzeichnung (40) aufweist,
b. mindestens einer Erkennungseinrichtung (10) zum Zählen der vereinzelten Buchdecken (7.1 - 7.n), zum Erkennen der jeweiligen Kennzeichnung (40) und/oder zum Lesen der Deckeninformationen aus der Kennzeichnung (40),
c. einer Verarbeitungseinrichtung (30) zum Verarbeiten der Deckeninformationen, wobei die Deckeninformationen mittels der Verarbeitungseinrichtung (30) speicherbar und / oder die Deckeninformationen mittels der Verarbeitungseinrichtung (30) mit einem externen Cover-Matching-System (130) kommunizierbar sind, und wobei
in Längsrichtung (L) gesehen nachfolgend dem Deckenmagazin (20) ein Stapelschacht (50) zum Stapeln der vereinzelten Buchdecken (7.1 - 7.n) zu einem erfassten Stapel (7) angeordnet ist.

7. Vorrichtung nach Anspruch 6, **dadurch gekennzeichnet, dass** in Längsrichtung (L) gesehen nachfolgend dem Deckenmagazin (20) ein Längsförderer (60) angeordnet ist.

8. Vorrichtung nach einem der Ansprüche 6 bis 7, **dadurch gekennzeichnet, dass** die mindestens eine Erkennungseinrichtung (10) in oder an dem Deckenmagazin (20), insbesondere oberhalb eines Förderwegs der Buchdecken (7.1 - 7.n), angeordnet ist.

9. Vorrichtung nach einem der Ansprüche 6 bis 8, **dadurch gekennzeichnet, dass** die mindestens eine Erkennungseinrichtung (10) quer zur Längsrichtung (L) verschiebbar angeordnet ist.

10. Vorrichtung nach einem der Ansprüche 6 bis 9, **dadurch gekennzeichnet, dass** die Vorrichtung eine Kennzeichnungseinrichtung aufweist, wobei mittels der Kennzeichnungseinrichtung in oder an dem erfassten Stapel (7) eine zweite Kennzeichnung als Kennung des erfassten Stapels (7) anbringbar ist.

11. Buchendfertigungsstraße (100) mit einer Vorrichtung nach einem der Ansprüche 6 bis 10.

## Claims

1. Process for providing a stack (7) of book-covers (7.1 - 7.n) for book finishing, with the following process steps:
a. grouping book-covers (2.1 - 2.m) lying one on top of the other in a known or unknown sequence, with cover data that are unknown, to form a feed stack (1), the book-covers (2.1 - 2.m) of the feed stack (1) having a similar format,
b. separating and conveying the book-covers (2.1 - 2.m) of the feed stack (1) as individual book-covers (7.1 - 7.n) in a sequence that does not vary through the process steps listed below, until a stop signal is given,
c. counting the individual book-covers (7.1 - 7.n), detecting an identifying mark (40) on each individual book-cover (7.1 - 7.n), reading out cover data from each identifying mark (40), and buffering the cover data,
d. placing the individual book-covers (7.1 - 7.n) one on top of the other in the sequence of their separation, to form a recorded stack (7),
e. saving an identifier identifying the recorded stack (7) to the buffered cover data.

2. Process according to Claim 1, **characterized in that** some or all of the process steps overlap in time.

3. Process according to either of Claims 1 and 2, **characterized in that** cover data of one of the book-covers (7.n) are used as the identifier of the recorded stack (7).

4. Process according to any one of Claims 1 to 3, **characterized in that** cover data of the last book-cover (7.n) placed on the recorded stack (7) are used as the identifier of the recorded stack (7).

5. Process according to any one of Claims 1 to 4, **characterized in that** the stop signal is triggered by a photoelectric beam detector which registers a gap following a run of book-covers (2.1 - 2.m) as the end of the feed stack (1) to be recorded.

6. Apparatus for providing a stack (7) of book-covers (7.1 - 7.n) for book finishing, with
a. a cover loader (20) for separating similarly-formatted book-covers (2.1 - 2.m) of a feed stack (1) of known or unknown composition and conveying the individual book-covers (7.1 - 7.n) through the apparatus in a longitudinal direction (L), each of the individual book-covers (7.1 - 7.n) bearing cover data in an identifying mark (40),
b. at least one detection device (10) for counting the individual book-covers (7.1 - 7.n), for detecting the individual identifying mark (40), and/or for reading out the cover data from the identifying mark (40),
c. a processing device (30) for processing the cover data, the cover data being storable by means of the processing device (30) and/or the cover data being communicable by means of the processing device (30) to an external cover matching system (130), and a stack well (50) being arranged after the cover loader (20) (i.e. viewed in the longitudinal direction (L)) for stacking the individual book-covers (7.1 - 7.n) to form a recorded stack (7).

7. Apparatus according to Claim 6, **characterized in that** a longitudinal conveyor (60) is arranged after the cover loader (20) (i.e. viewed in the longitudinal direction (L)).

8. Apparatus according to either of Claims 6 and 7, **characterized in that** the at least one detection device (10) is arranged in or on the cover loader (20), in particular above a conveyor path of the book-covers (7.1 - 7.n).

9. Apparatus according to any one of Claims 6 to 8, **characterized in that** the at least one detection device (10) is arranged displaceably in a direction at right angles to the longitudinal direction (L).

10. Apparatus according to any one of Claims 6 to 9, **characterized in that** the apparatus has an identification-marking device by means of which a second identification mark can be applied in or on the recorded stack (7) as an identifier of the recorded stack (7).

11. Book finishing line (100) with an apparatus according to any one of Claims 6 to 10.

## Revendications

1. Procédé de préparation d'une pile (7) constituée par des couvertures de livres (7.1 - 7.n), en vue d'une production finale de livres, englobant les étapes opératoires suivantes :
a. regroupement, en une pile d'alimentation (1), de couvertures de livres (2.1 - 2.m) superposées suivant un ordre séquentiel inconnu ou connu, et renfermant des informations inconnues relatives auxdites couvertures, lesdites couvertures de livres (2.1 - 2.m) de la pile d'alimentation (1) présentant un format identique,
b. dissociation et convoyage des couvertures de livres (2.1 - 2.m) de la pile d'alimentation (1) jusqu'à un signal d'achèvement, pour obtenir des couvertures de livres (7.1 - 7.n) dissociées, suivant un ordre séquentiel ne variant pas au cours d'étapes opératoires mentionnées ci-après,
c. comptage des couvertures de livres (7.1 - 7.n) dissociées, identification d'un marquage (40) affecté à chaque couverture de livre (7.1 - 7.n) dissociée, lecture d'informations relatives aux couvertures, sur la base du marquage respectif (40), et stockage provisoire desdites informations relatives aux couvertures,
d. empilement mutuel des couvertures de livres (7.1 - 7.n) dissociées, suivant l'ordre séquentiel de la dissociation, en vue de former une pile saisie (7),
e. mémorisation d'un repérage identifiant la pile saisie (7) et se rapportant aux informations stockées provisoirement, relatives aux couvertures.

2. Procédé selon la revendication 1, **caractérisé par le fait que** plusieurs, ou toutes les étapes opératoires se chevauchent dans le temps.

3. Procédé selon l'une des revendications 1 ou 2, **caractérisé par le fait qu'**une ou plusieurs information(s), relative(s) à l'une (7.n) des couvertures de livres, est/sont utilisée(s) en tant que repérage de la pile saisie (7).

4. Procédé selon l'une des revendications 1 à 3, **caractérisé par le fait qu'**une ou plusieurs information(s), relative(s) à la couverture de livre (7.n) déposée en dernier sur la pile saisie (7), est/sont utilisée(s) en tant que repérage de ladite pile saisie (7).

5. Procédé selon l'une des revendications 1 à 4, **caractérisé par le fait que** le signal d'achèvement est déclenché par une barrière photoélectrique qui enregistre une discontinuité, succédant à des couvertures de livres (2.1 - 2.m) délivrées, comme la fin de la pile d'alimentation (1) devant être saisie.

6. Dispositif de préparation d'une pile (7) constituée par des couvertures de livres (7.1 - 7.n), en vue d'une production finale de livres, comprenant
a. un magasin (20) à couvertures, conçu pour dissocier des couvertures de livres (2.1 - 2.m) de format identique dans une pile d'alimentation (1) de composition inconnue ou connue, et pour convoyer des couvertures de livres (7.1 - 7.n) dissociées à travers le dispositif, dans une direction longitudinale (L), chacune des couvertures de livres (7.1 - 7.n) dissociées renfermant, dans un marquage (40), des informations relatives auxdites couvertures,
b. au moins un système d'identification (10) conçu pour compter les couvertures de livres (7.1 - 7.n) dissociées, pour identifier le marquage respectif (40) et/ou pour lire les informations relatives aux couvertures, sur la base dudit marquage (40),
c. un système de traitement (30) conçu pour traiter les informations relatives aux couvertures, lesdites informations relatives aux couvertures pouvant être mémorisées au moyen dudit système de traitement (30) et/ou lesdites informations relatives aux couvertures pouvant être mises en communication, au moyen dudit système de traitement (30), avec un système externe (130) de coordination des couvertures, et sachant
qu'un puits d'empilement (50) conçu pour empiler les couvertures de livres (7.1- 7.n) dissociées, afin de constituer une pile saisie (7), est placé dans la succession du magasin (20) à couvertures en observant dans la direction longitudinale (L).

7. Dispositif selon la revendication 6, **caractérisé par le fait qu'**un convoyeur longitudinal (60) est placé dans la succession du magasin (20) à couvertures en observant dans la direction longitudinale (L).

8. Dispositif selon l'une des revendications 6 à 7, **caractérisé par le fait que** le système d'identification (10), à présence minimale, est implanté dans ou sur le magasin (20) à couvertures, en particulier au-dessus d'un trajet de convoyage des couvertures de livres (7.1 - 7.n).

9. Dispositif selon l'une des revendications 6 à 8, **caractérisé par le fait que** le système d'identification (10), à présence minimale, est agencé avec faculté de coulissement transversalement par rapport à la direction longitudinale (L).

10. Dispositif selon l'une des revendications 6 à 9, **caractérisé par le fait que** ledit dispositif comporte un système de caractérisation, ledit système de caractérisation permettant de ménager, dans ou sur la pile saisie (7), un second marquage constituant un repérage de ladite pile saisie (7).

11. Ligne (100) de production finale de livres, équipée d'un dispositif conforme à l'une des revendications 6 à 10.
